# DEMANDE DE BREVET EUROPEEN

(11) **EP 0 581 699 A1**
(43) Date de publication de la demande: **02.02.1994**
(21) Numéro de dépôt: 93420318.3
(22) Date de dépôt: 26.07.1993
(51) Int. Cl.: B07C 9/00

(54) **Installation de tri pour couverts de collectivités**

(30) Priorité: 29.07.1992 FR 9209672
(71) Demandeur: VALIDEX (Société à Responsabilité limitée), F-73420 Drumettaz Clarafond (FR)
(72) Inventeur: Aulagner, Fabien, 43330 Saint Ferreol d'Auroure (FR); Cerisola, Cécile, 74340 Samoens (FR)
(74) Mandataire: Poncet, Jean-François

(57) **Abrégé**

L'installation selon l'invention comprend au moins trois capteurs C1, C2, C3 disposés dans une aire de détection (11) limitée par un plan support (16) et un plan de guidage latéral (17). Les couverts sont poussés longitudinalement les uns après les autres dans l'aire de détection (11), et maintenus en appui latéral contre le plan de guidage latéral (17). Les capteurs (C1, C2, C3) sont positionnés à des distances respectives (D1, D2, D31, D32) permettant de définir des séquences de signaux différentes en fonction des types de couvert et éventuellement en fonction de leur sens. Les signaux sont transmis à un dispositif de traitement de signaux qui pilote des volets de triage dans une aire de tri en aval de l'aire de détection (11). L'invention permet de trier les couverts de collectivité en fonction de leur type, pour les amener dans des compartiments de réception distincts. Un quatrième capteur permet de reconnaître leur sens.

## Description

La présente invention concerne le tri des couverts de collectivités en sortie d'un lave-vaisselle.

Dans un restaurant de collectivité, les couverts sont généralement présentés dans une série de compartiments distincts comportant chacun une seule pièce de couvert telle que les couteaux, les fourchettes, les grosses cuillères et les petites cuillères.

Il est en outre avantageux, voire indispensable pour des questions d'hygiène, de présenter les couverts dans une orientation unique dans chaque compartiment, de façon que l'utilisateur puisse agripper chaque couvert choisi par le manche sans être tenté de l'agripper par la tête de couvert ou sans toucher les têtes de couvert voisines qui pourraient se trouver à proximité du manche choisi si les couverts sont dans le désordre.

Par ailleurs, dans un lave-vaisselle de collectivités, les couverts sont généralement mélangés les uns aux autres et disposés dans le désordre. Ainsi, en fin de lavage, les couverts se retrouvent dans le désordre sur un convoyeur destiné à les amener depuis le lave-vaisselle jusque dans les compartiments d'utilisation. Il est alors nécessaire de trier les couverts pour les répartir dans leurs compartiments respectifs en fonction de leur type, et il est en outre nécessaire de les orienter convenablement dans les compartiments respectifs pour que tous les manches soient dans la même direction dans un même compartiment. Ces opérations de tri sont généralement effectuées manuellement.

Le document WO-A-8 606 661 décrit un dispositif dans lequel une rampe de cellules optiques, disposée transversalement par rapport au sens de défilement des couverts, est associée à un ordinateur pour évaluer le contour entier du couvert et reconnaître ainsi son type. Un tel dispositif est complexe et onéreux.

Il en est de même du dispositif décrit dans le document EP-A-0 220 832, comprenant plusieurs cellules photoélectriques et un ordinateur pour trier des couverts disposés transversalement par rapport à leur sens de défilement.

Le document FR-A-2 651 696 décrit un dispositif à deux capteurs détectant respectivement le diamètre minimum et le diamètre maximum des pièces de vaisselle. Une telle détection est insuffisante pour un tri complet des couverts.

On a également proposé un dispositif de tri automatique de couverts de collectivités, mettant en oeuvre une reconnaissance complète de forme du couvert par une caméra vidéo et un dispositif de traitement d'images vidéo. Une telle installation est particulièrement complexe et onéreuse, et s'avère incapable de trier les couverts selon un débit suffisant car la reconnaissance d'images nécessite un traitement d'informations particulièrement complexe.

Le problème proposé par la présente invention est de simplifier sensiblement la reconnaissance de la forme des couverts, afin d'effectuer un tri quasi-instantané et sur une distance courte, tout en simplifiant considérablement les moyens nécessaires à la mise en oeuvre du tri et en diminuant le coût de l'installation.

L'invention permet le tri des couverts par des moyens simples ne nécessitant pas de caméras vidéo et de moyens de traitement d'images complexes.

L'invention vise à reconnaître les types de couvert lors de leur défilement dans une aire de détection.

Selon une réalisation perfectionnée, l'invention vise en outre à reconnaître non seulement le type de couvert, mais également le sens des couverts lors de leur défilement dans l'aire de détection, permettant ensuite d'aiguiller les couverts dans des compartiments différents en fonction de leur sens de progression, afin de placer les manches dans une mêmes orientation dans chaque compartiment.

Pour atteindre ces objets ainsi que d'autres, une installation de tri pour couverts de collectivités selon l'invention comprend des moyens pour faire défiler un à un les couverts dans une aire de détection selon une direction et un sens de progression, et des moyens pour détecter le type de couvert qui traverse l'aire de détection, l'aire de détection selon l'invention, comportant :
- un plan support sensiblement parallèle à la direction de progression,
- un plan de guidage latéral sensiblement parallèle à la direction de progression, et des moyens pour maintenir les couverts en appui contre le plan de guidage latéral pendant leur défilement dans l'aire de détection,
- une pluralité de capteurs de présence de matière agencés pour détecter la présence de matière au regard d'une pluralité de zones de détection correspondantes du plan support dans l'aire de détection et pour produire des signaux de détection envoyés à un dispositif de traitement de signaux, ladite pluralité de capteurs comprenant au moins :
   . un premier capteur C1 dont la zone de détection est positionnée par rapport au plan de guidage latéral à une distance D1 telle qu'il est activé lors du passage d'une grosse cuillère à l'exclusion des autres couverts,
   . un second capteur C2 dont la zone de détection est positionnée par rapport au plan de guidage latéral à une distance D2 telle qu'il est activé lors du passage de tous les couverts à l'exclusion des couteaux,
- un troisième capteur C3 dont la zone de détection est positionnée par rapport au plan de guidage latéral
à une distance D31 telle qu'il est activé lors du passage de tous les couverts, et positionnée par rapport à la seconde zone de détection du second capteur C2 et dans la direction de progression des couverts à une distance D32 telle qu'il est activé simultanément au second capteur C2 pendant une partie du parcours d'une fourchette et d'une grosse cuillère, et telle qu'il n'est à aucun moment activé simultanément au second capteur C2 lors du passage d'une petite cuillère.

Une telle installation permet de détecter le type de couvert de collectivités, entre les couteaux, les fourchettes, les grosses cuillères et les petites cuillères. On peut en outre détecter le sens de certains couverts, mais la détection du sens de tous les couverts nécessite des capteurs supplémentaires.

Selon un mode de réalisation perfectionné, l'installation comprend un quatrième capteur C4 dont la zone de détection est positionnée de telle façon qu'il est activé :
- simultanément au troisième capteur C3 pendant une partie du parcours d'un couteau,
- simultanément au second capteur C2 et au troisième capteur C3 pendant une partie du parcours d'une fourchette.

D'autres objets, caractéristiques et avantages de la présente invention ressortiront de la description suivante de modes de réalisation particuliers, faite en relation avec les figures jointes, parmi lesquelles :
- les figures 1 à 4 illustrent de façon très schématique les formes générales de couverts de collectivités que l'on trie avec l'installation selon la présente invention ;
- la figure 5 illustre en vue de dessus une vue générale d'une installation de tri selon un mode de réalisation de la présente invention ;
- la figure 6 est une vue de dessus de l'aire de détection des couverts
- la figure 7 est une vue de face de l'aire de détection de la figure 6 ;
- la figure 8 est une vue de dessus d'une aire de détection selon un autre mode de réalisation de la présente invention, montrant en outre les zones de positionnement des capteurs ; et
- la figure 9 illustre le schéma électrique des organes de détection et de commande de l'installation selon la présente invention.

La figure 1 représente en vue de dessus une fourchette de collectivité, comprenant une tête de fourchette 1 et un manche de fourchette 2. La tête de fourchette 1 comprend des dents telles que la dent 3, et une partie pleine 4 de tête de fourchette. On définit une largeur IF de fourchette, qui est la largeur de la tête 1. On définit en outre une longueur LF de partie pleine de fourchette, comme le représente la figure, qui est la somme de la longueur du manche 2 et de la longueur de la partie pleine 4 de tête de fourchette. On définit enfin une largeur IMF de manche de fourchette.

La figure 2 représente en vue de dessus une grosse cuillère de collectivité, dans laquelle on définit la largeur IGC de grosse cuillère, qui est la largeur de la tête 5 en bout du manche 6.

La figure 3 représente un couteau de collectivité, dans lequel on définit la largeur IMC du manche de couteau.

La figure 4 représente une petite cuillère de collectivité, dans laquelle on distingue la tête 7, le manche 8, la longueur LPC de petite cuillère, la largeur IPC de petite cuillère ou largeur de la tête 7, et la largeur IMPC du manche 8.

L'objet de l'invention est de reconnaître la forme de ces quatre couverts, par des moyens simples, en fonction des dimensions des parties repérées sur les figures.

Dans une installation telle que représentée sur la figure 5, les couverts sont posés sur un convoyeur d'entrée 9 éventuellement muni de moyens connus pour disposer les couverts un à un en file dans une orientation longitudinale dans le sens de déplacement du convoyeur tel que représenté par la flèche 10. Les couverts sont ainsi amenés un à un dans une aire de détection 11, dans laquelle on reconnait leur forme et éventuellement leur sens. Les couverts se déplacent ensuite à travers une aire de tri 12 munie d'une série de volets de triage tels que le volet 13, chaque volet 13 étant actionné par un dispositif d'entraînement tel que le dispositif 14 piloté par un dispositif de traitement de signaux, le volet 13 étant mobile entre une position de passage dans laquelle le volet laisse passer le couvert le long de l'aire de tri jusqu'au volet suivant, et une position d'interception telle que représentée sur la figure 5 dans laquelle le volet dévie le couvert vers un compartiment de réception correspondant 15. Le mode de réalisation de la figure 5 représente sept compartiments de réception, correspondant chacun à un type parmi les quatre couverts représentés sur les figures 1 à 4, et à une seule orientation de ce couvert. Dans un même compartiment tel que le compartiment 15, tous les couverts triés sont du même type et sont orientés avec le manche dans une même direction. Les compartiments sont alors directement utilisables pour la présentation des couverts dans un self-service.

Les figures 6 et 7 illustrent une structure d'aire de détection 11 selon un mode de réalisation de l'invention.

Dans ce mode de réalisation, l'aire de détection comprend un plan support 16, parallèle à la direction de progression 10 telle que représentée sur la figure 5, et associé à un plan de guidage latéral 17 également parallèle à la direction de progression 10, et par exemple vertical.

Des moyens sont prévus pour maintenir les couverts en appui contre le plan de guidage latéral 17 pendant leur défilement sur le plan support 16 dans l'aire de détection 11. Par exemple, ces moyens consistent à incliner latéralement le plan support 16 pour qu'il soit en déclivité en direction du plan de guidage latéral 17 comme le représente la figure 7. Ainsi, les couverts glissent par gravité sur le plan support 16 et viennent en appui contre le plan de guidage latéral 17.

L'aire de détection comprend en outre une pluralité de capteurs de présence de matière, positionnés dans l'aire de détection au regard d'une pluralité de zones de détection correspondantes du plan support 16. Ainsi, dans le mode de réalisation des figures 6 et 7, l'aire de détection 11 comprend un premiercapteur C1, un second capteur C2 et un troisième capteur C3, disposés par exemple comme le représentent les figures.

Le premier capteur C1 est tel que sa zone de détection est positionnée par rapport au plan de guidage latéral 17 à une distance D1 telle que le capteur C1 est activé lors du passage d'une grosse cuillère, et telle que le capteur C1 n'est pas activé lors du passage d'un couteau, d'une fourchette ou d'une petite cuillère.

Le second capteur C2 est tel que sa zone de détection est positionnée par rapport au plan de guidage latéral 17 à une distance D2 telle que le second capteur C2 est activé lors du passage d'une petite cuillère, d'une grosse cuillère ou d'une fourchette, mais n'est pas activé lors du passage d'un couteau.

Le troisième capteur C3 est tel que sa zone de détection est positionnée par rapport au plan de guidage latéral 17 à une distance D31 telle que le capteur C3 est activé lors du passage de tous les types de couverts. En outre, sa zone de détection est positionnée par rapport à la seconde zone de détection du second capteur C2, et dans la direction de progression 10 des couverts, à une distance D32 telle que le troisième capteur C3 est activé simultanément au second capteur C2 pendant une partie du parcours d'une fourchette, et telle que le troisième capteur C3 n'est à aucun moment activé simultanément au second capteur C2 lors du passage d'une petite cuillère.

En pratique, les conditions de positionnement des capteurs telles que définies ci-dessus sont réalisées en fonction des dimensions des couverts que l'on désire trier. Les couverts de collectivités ont des formes généralement peu différentes, notamment en ce qui concerne les couverts en acier inoxydable qui sont le plus généralement utilisés. On peut au préalable mesurer les dimensions maximales et minimales de toutes les parties des couverts d'une batterie de couverts que l'on désire trier avec le dispositif de l'invention. Lorsque ces dimensions sont déterminées, on en déduit facilement, selon l'invention, les positions qu'il faut donner aux capteurs dans l'aire de détection 11 pour trier de manière certaine tous les couverts de la batterie de couverts.

En fonction des dimensions telles qu'illustrées sur les figures 1 à 4, le choix des positions des capteurs peut ainsi se faire de la façon expliquée ci-après.

La zone de détection du premier capteur C1 doit être située à une distance D1 du plan de guidage latéral 17, ladite distance D1 étant :
- supérieure à la plus grande largeur IF des fourchettes et IPC des petites cuillères dans l'ensemble des couverts à trier,
- inférieure à la plus petite largeur IGC des grosses cuillères dans l'ensemble des couverts à trier.

La zone de détection du second capteur C2 doit être située à une distance D2 par rapport au plan de guidage latéral 17, ladite distance D2 étant :
- supérieure à la plus grande largeur de manche IMF des fourchettes et IMC des couteaux et des grosses cuillères dans l'ensemble des couverts à trier,
- inférieure à la plus petite largeur IF des fourchettes et IPC des petites cuillères dans l'ensemble des couverts à trier.

La zone de détection du troisième capteur C3 doit être située :
- par rapport au plan de guidage latéral 17, à une distance D31 inférieure à la plus petite largeurde manche IMF des fourchettes dans l'ensemble des couverts à trier,
- par rapport à la zone de détection du second capteur C2, à une distance D32 supérieure à la plus grande longueur LPC des petites cuillères et inférieure à la plus petite longueur LF de partie pleine des fourchettes dans l'ensemble des couverts à trier.

Les capteurs C1, C2, C3 se trouvent ainsi positionnés dans des zones de positionnement telles que représentées sur la figure 8 : en considérant que le capteur C2 est fixe, on peut déplacer le capteur C1 dans une bande 18 longitudinale parallèle au plan de guidage latéral 17, ladite bande 18 étant définie par les deux valeurs limites de la distance D1 par rapport à ce plan de guidage latéral 17, la bande pouvant avoir la même longueur que l'aire de détection 11. Le capteur C3 peut être disposé dans une zone rectangulaire 19 définie par les valeurs limites de la distance D31 et de la distance D32.

Dans le mode de réalisation représenté sur la figure 8, l'aire de détection 11 comprend en outre un quatrième capteur C4 dont la zone de détection est positionnée de telle façon qu'il est activé :
- simultanément au troisième capteur C3 pendant une partie du parcours d'un couteau dans l'aire de détection 11,
- simultanément au second capteur C2 et au troisième capteur C3 pendant une partie du parcours d'une fourchette dans l'aire de détection 11.

Ce second mode de réalisation permet de reconnaître non seulement le type de couvert, mais en outre le sens des fourchettes, des grosses cuillères et des petites cuillères. Seul le sens des couteaux n'est pas détecté par ce dispositif. La détection du sens d'orientation des couteaux nécessite un dispositif annexe, non représenté sur les figures.

En pratique, la zone de détection du quatrième capteur C4 peut être située :
- par rapport au plan de guidage latéral 17, à une distance D4 inférieure à la largeur la plus petite de manche de tous les types de couverts dans l'ensemble des couverts à trier,
- par rapport au plan de guidage latéral 17 et à la zone de détection du troisième capteur C3, dans une plage occupée par la partie pleine 4 de tête 1 de fourchette lorsque l'extrémité de son manche est en regard du troisième capteur C3.

Ainsi, comme le représente la figure 8, la zone 20 dans laquelle doit être situé le quatrième capteur C4 est limitée par un premier segment 21 perpendiculaire au plan de guidage latéral 17, un second segment 22 adjacent parallèle au plan de guidage latéral 17, et un arc de courbe 23 reliant les extrémités des deux segments 21 et 22 pour former un triangle curviligne comme représenté sur la figure 8.

Comme le représente schématiquement la figure 7, chaque capteur tel que les capteurs C1, C2, C3 ou C4, peut avantageusement être un capteur optique à interruption de faisceau. Chaque capteur comporte, au regard de la zone de détection, un émetteur tel que les émetteurs respectifs E1, E2, E3 des trois premiers capteurs, et comporte, placé en opposition de l'émetteur correspondant, un récepteur tel que les récepteurs respectifs R1, R2 et R3 des trois premiers capteurs. Par exemple, les récepteurs sont placés au-dessus de l'aire de détection 11, au regard de la zone de détection correspondante, tandis que les émetteurs E1, E2, E3 sont incorporés dans le plan support 16 dans ladite zone de détection correspondante. Le faisceau lumineux tel que le faisceau 24 du capteur C1 est coupé lorsque passe le couvert correspondant tel qu'une grosse cuillère, le récepteur correspondant R1 produisant alors un signal électrique envoyé à un dispositif de traitement des signaux.

La figure 9 illustre le schéma électrique de liaison entre les capteurs et les volets de triage. On retrouve ainsi les quatres capteurs C1, C2, C3 et C4, dont les sorties sont connectées à quatre entrées correspondantes d'un dispositif de traitement de signaux 25. Le dispositif de traitement de signaux peut avantageusement être un automate programmé pour reconnatre chacune des séquences différentes de signaux émis par les capteurs C1, C2, C3 et C4 lors du passage des couverts dans l'aire de détection 11, et pour émettre un signal d'indication ou de commande distinct pour chaque séquence reconnue. Dans le mode de réalisation représenté, le dispositif de traitement de signaux 25 ou automate programmé comprend ainsi une pluralité de sorties distinctes connectées chacune à un dispositif d'entraînement actionnant un volet de triage associé. On retrouve ainsi une sortie connectée au dispositif d'entraînement 14 qui actionne le volet de triage 13. On prévoit un nombre de sorties et un nombre de dispositifs d'entraînement et de volets de triage correspondant au nombre de séquences différentes que peut reconnaître le dispositif de traitement de signaux 25 en fonction des signaux émis par les capteurs C1, C2, C3 et C4.

Ainsi, dans le mode de réalisation de la figure 6, à trois capteurs C1, C2 et C3, on sait reconnaître toutes les pièces de couverts sans différencier leur sens. On peut alors prévoir quatre sorties du dispositif de traitement de signaux 25, avec quatre dispositifs d'entrainement et quatre volets de triage. Les couverts qui n'ont pas été reconnus selon l'une des quatre séquences possibles continuent leur progression jusqu'à un compartiment de réception terminal 26 représenté sur la figure 5, destiné à contenir les couverts défectueux, par exemple les couverts tordus qui ne correspondent plus à l'une des formes correctes.

Dans le mode de réalisation de la figure 8, les quatre capteurs permettent de reconnaître les quatre pièces de couvert, et le sens d'orientation des fourchettes, des petites cuillères et des grosses cuillères. On peut alors prévoir sept sorties du dispositif de traitement de signaux 25, avec sept dispositifs d'entraînement et sept volets de triage.

En associant un dispositif complémentaire de reconnaissance du sens des couteaux, on peut alors ajouter un huitième dispositif d'entraînement et un huitième volet de triage.

Dans tous les cas, des moyens sont prévus pour faire défiler un à un les couverts dans l'aire de détection 11. On peut pour cela utiliser différents moyens connus, par exemple des rouleaux entraineurs, des zones de plan support 16 constituées de tapis roulants, une inclinaison antéro-postérieure du plan support 16 pour faire glisser les couverts par gravité dans la direction de progression 10, et généralement tous moyens connus ne perturbant pas la détection par les capteurs.

Un essai concluant d'une installation selon la présente invention a pu être effectué sur une population de couverts de plusieurs types, dont les dimensions étaient comprises dans les limites ci-après :
- largeurs :
   . grosse cuillère 42 mm - 44,7 mm
   . fourchette 25,2 mm - 27 mm
   . petite cuillère 28 mm - 30,5 mm
   . couteau 16,5 mm - 18,5 mm;
- longueurs :
   . grosse cuillère 187,5 mm - 207 mm
   . fourchette 186 mm - 206 mm
   . petite cuillère 130 mm - 140 mm
   . couteau 202 mm - 219 mm
- largeurs des manches :
   . grosses cuillères 10,5 mm - 20,5 mm
   . fourchette 10 mm - 20 mm
   . petite cuillère 5 mm - 15 mm
   . couteau 10,5 mm - 16,5 mm;
- longueurs de partie pleine :
   . des fourchettes 153 mm - 166 mm.

Un exemple de disposition des capteurs pour le tri d'une telle population de couverts a été :
D1 = 30 mm
D2 = 20 mm
D31 = 10 mm
D32 = 140 mm
D4 = 5 mm

les capteurs C4 et C2 étant sur la même perpendiculaire au plan du guidage latéral 17.

Dans cet exemple, les séquences de signaux à reconnaître par le dispositif de traitement de signaux sont les suivantes :
- fourchette
- petite cuillère
- couteau
   C3
   C3&C4
   C4
- grosse cuillère :

On a pu remarquer que le dispositif selon l'invention permet un tri fiable même lorsque les couverts triés présentent des déformations courantes ne gênant pas leur utilisation. Tout en étant particulièrement simple, ce dispositif présente ainsi une grande tolérance aux déformations courantes des couverts telles qu'on les rencontre dans les cuisines de collectivités.

La présente invention n'est pas limitée aux modes de réalisation qui ont été explicitement décrits, mais elle en inclut les diverses variantes et généralisations contenues dans les revendications ci-après.

## Revendications

1 - Installation de tri pour couverts de collectivités, comprenant :
- des moyens pour faire défiler un à un les couverts dans une aire de détection (11) selon une direction (10) et un sens de progression,
- des moyens pour détecter le type de couvert qui traverse l'aire de détection (11), caractérisée en ce que l'aire de détection comprend :
- un plan support (16) sensiblement parallèle à la direction de progression (10),
- un plan de guidage latéral (17) sensiblement parallèle à la direction de progression (10), et des moyens pour maintenir les couverts en appui contre le plan de guidage latéral (17) pendant leur défilement dans l'aire de détection (11),
- une pluralité de capteurs de présence de matière agencés pour détecter la présence de matière au regard d'une pluralité de zones de détection correspondantes du plan support (16) et pour produire des signaux de détection envoyés à un dispositif de traitement de signaux (25), ladite pluralité de capteurs comprenant au moins :
. un premier capteur C1 dont la zone de détection est positionnée par rapport au plan de guidage latéral (17) à une distance D1 telle qu'il est activé lors du passage d'une grosse cuillère à l'exclusion des autres couverts,
. un second capteur C2 dont la zone de détection est positionnée par rapport au plan de guidage latéral (17) à une distance D2 telle qu'il est activé lors du passage de tous les couverts à l'exclusion des couteaux,
. un troisième capteur C3 dont la zone de détection est positionnée par rapport au plan de guidage latéral (17) à une distance D31 telle qu'il est activé lors du passage de tous les couverts, et positionnée par rapport à la seconde zone de détection du second capteur C2 et dans la direction de progression des couverts à une distance D32 telle qu'il est activé simultanément au second capteur C2 pendant une partie du parcours d'une fourchette et d'une grosse cuillère, et telle qu'il n'est à aucun moment activé simultanément au second capteur C2 lors du passage d'une petite cuillère.

2 - Installation selon la revendication 1, caractérisée en ce que la zone de détection du premier capteur C1 est située à une distance D1 du plan de guidage latéral (17), ladite distance D1 étant :
- supérieure à la plus grande largeur IF des fourchettes et IPC des petites cuillères dans l'ensemble des couverts à trier,
- inférieure à la plus petite largeur IGC des grosses cuillères dans l'ensemble des couverts à trier.

3 - Installation selon la revendication 1, caractérisée en ce que la zone de détection du second capteur C2 est située à une distance D2 du plan de guidage latéral (17), ladite distance D2 étant :
- supérieure à la plus grande largeur de manche IMF des fourchettes et IMC des couteaux et des grosses cuillères dans l'ensemble des couverts à trier,
- inférieure à la plus petite largeur IF des fourchettes et IPC des petites cuillères dans l'ensemble des couverts à trier.

4 - Installation selon la revendication 3, caractérisé en ce que la zone de détection du troisième capteur C3 est située :
- par rapport au plan de guidage latéral (17), à une distance D31 inférieure à la plus petite largeur de manche IMF des fourchettes dans l'ensemble des couverts à trier,
- par rapport à la zone de détection du second capteur C2, à une distance D32 supérieure à la plus grande longueur LPC des petites cuillères et inférieure à la plus petite longueur LF de partie pleine (4) des fourchettes dans l'ensemble des couverts à trier.

5 - Installation selon l'une quelconque des revendications 1 à 4, caractérisée en ce qu'elle comprend un quatrième capteur C4 dont la zone de détection est positionnée de telle façon qu'il est activé :
- simultanément au troisième capteur C3 pendant une partie du parcours d'un couteau dans la zone de détection (11),
- simultanément au second capteur C2 et au troisième capteur C3 pendant une partie du parcours d'une fourchette dans la zone de détection (11).

6 - Installation selon la revendication 5, caractérisée en ce que la zone de détection du quatrième capteur C4 est située :
- par rapport au plan de guidage latéral (17), à une distance D4 inférieure à la largeur la plus petite de manche de tous les types de couverts dans l'ensemble des couverts à trier,
- par rapport au plan de guidage latéral (17) et à la zone de détection du troisième capteur C3, dans une plage occupée par la partie pleine (4) de tête de fourchette lorsque l'extrémité de son manche (2) est en regard du troisième capteur C3.

7 - Installation selon l'une quelconque des revendications 1 à 6, caractérisée en ce que chaque capteur (C1, C2, C3, C4) est un capteur optique à interruption de faisceau, avec un émetteur (E1, E2, E3) placé au regard de la zone de détection correspondante, et avec un récepteur (R1, R2, R3) placé en opposition de l'émetteur correspondant dans ladite zone de détection correspondante.

8 - Installation selon l'une quelconque des revendications 1 à 7, caractérisée en ce que le plan support (16) est incliné en déclivité vers le plan de guidage latéral (17).

9 - Installation selon l'une quelconque des revendications 1 à 8, caractérisée en ce que le dispositif de traitement de signaux (25) est un automate programmé pour reconnaître chacune des séquences différentes de signaux émis par les capteurs C1, C2, C3, C4 lors du passage des couverts dans l'aire de détection (11), et pour émettre un signal d'indication ou de commande distinct pour chaque séquence reconnue.

10 - Installation selon la revendication 9, caractérisée en ce qu'elle comprend une aire de tri (12) munie d'une série de volets de triage (13), chaque volet de triage étant actionné par un dispositif d'entraînement (14) piloté par le dispositif de traitement de signaux (25), et étant mobile entre une position de passage dans laquelle le volet de triage (13) laisse passer le couvert et une position d'interception dans laquelle le volet de triage (13) dévie le couvert vers un compartiment de réception (15).
